# EUROPÄISCHE PATENTSCHRIFT

(11) **EP 0 773 073 B1**
(45) Veröffentlichungstag und Bekanntmachung des Hinweises auf die Patenterteilung: **12.02.2003**
(21) Anmeldenummer: 96117727.6
(22) Anmeldetag: 06.11.1996
(51) Int. Cl.: B21B 31/18

(54) **Vorrichtung zur axialen Verriegelung von Stütz-, Arbeits- und/oder Zwischenwalzen in einem Walzgerüst oder anderen Systemen**
Device for locking the axis of back-up rolls, work rolls and/or intermediate rolls in a rolling stand or in other systems
Dispositif pour le blocage axial de cylindres d'appui, de travail et/ou intermédiaires dans une cage de laminoir ou autres systèmes

(30) Priorität: 10.11.1995 DE 19541883; 12.09.1996 DE 19637060
(43) Veröffentlichungstag der Anmeldung: 14.05.1997
(73) Patentinhaber: SMS Demag AG, 40237 Düsseldorf (DE)
(72) Erfinder: Debus, Gerd, 57271 Hilchenbach (DE); Filk, Edgar, 57250 Netphen (DE); Bender, Hans-Jürgen, 57462 Olpe (DE)
(74) Vertreter: Valentin, Ekkehard, Dipl.-Ing.

(56) Entgegenhaltungen:
- WO-A-87/03228
- DE-A- 3 331 055
- FR-A- 1 122 538
- PATENT ABSTRACTS OF JAPAN vol. 015, no. 481 (M-1187), 6.Dezember 1991 & JP 03 207513 A (HITACHI LTD), 10.September 1991,

## Beschreibung

Die Erfindung betrifft eine Vorrichtung zur axialen Verriegelung von Stütz-, Arbeits- und/oder Zwischenwalzen in einem Walzgerüst oder anderen Systemen mit Verriegelungscharakteristik, beispielsweise einem CVC-Walzgerüst, mit einer für Stützwalzen am Walzenständer und für Arbeits- und Zwischenwalzen am Biegesystem oder Walzenständer befestigbaren, eine Riegelplatte aufweisenden Riegelführung sowie mit einer für die Betätigung der Riegelplatte einerseits an dieser, am Walzenständer bzw. an einer anderen Montageebene angreifbar angeordneten hydraulischen KoLben/Zylinder-Einheit.

Vorrichtungen zur axialen Verriegelung von Stütz-, Arbeitsund/oder Zwischenwalzen in einem Walzgerüst sind seit Langem bekannt. Bei diesen hat sich eine praxisübliche Bauart herausgebildet, bei der einerseits an der Riegelplatte entsprechend einer in der Figur 1 gezeigten beispielhaften Ausführung vom Stand der Technik ein die Riegelplattenführung überragender Gabelkopf und andererseits an der Anbauebene des Walzenständers oder des Biegesystems neben der Vorrichtung ein Stützbock angebracht und zwischen diesen in einer zur Riegelplatte parallelen Ebene die Kolben/Zylinder-Einheit mit Stangenkopf und Gelenklager angelenkt ist.

Von Nachteil bei dieser bekannten oder einer ähnlichen Bauart ist einerseits die Bauhöhe, welche den verfügbaren Platz zur Anordnung beispielsweise einer Gerüstverrohrung und/oder für andere Bauteile einengt.

Nachteilig ist weiterhin die Anzahl der benötigten Bauteile wie Stangenkopf mit Gelenklager, Stützbock, Zylinder mit Schwenkstange und Gelenklager, Bolzen und Sicherungselemente, Hydraulikschläuche, Spezialschrauben und Scheiben. Dies ergibt insgesamt einen vergleichsweise hohen Aufwand für Fertigung, Montage und Wartung.

Und nicht zuletzt verursacht der Angriffspunkt der Kolben/Zylinder-Einheit in einer zur Führungsebene beabstandeten Angriffsebene ein schädliches Kippmoment der Riegelplatte in ihrer Führung, die dadurch insbesondere bel Anfall von Verschmutzung verschleißträchtig und wartungsbedürftig ist und äußerstenfalls auch zum Klemmen neigen kann.

Aus der FR-A-1 122 538 ist eine ein Ausweichen der Einbaustücke in axialer Richtung ermöglichende Vorrichtung zum axialen Festlegen der Walzen von Walzgerüsten in ihren Ständern bekannt, mit senkrecht zur Achsrichtung der Walzen verschiebbar geführten Riegeln. Durch diese Riegel werden die Einbaustücke gegenüber den Ständern festgelegt. Zumindest an einer Seite der Walze wirken die Riegel mit schräg zur Walzenachse gerichteten Keilflächen auf mit gleicher Schräge versehene Keilflächen an den Einbaustücken mit nachgiebigen Druck ein, der durch mit Druckmittel beaufschlagte Kolben von ständerfest angeordneten Hubzylindern durch Verschieben der Riegel erzeugt wird. Dadurch ist eine Sicherung beim Zubruchgehen der Walzen geschaffen, da die Keilflächen der Riegel bei übergroßen axialen Kräften der Walze an den Keilflächen der Einbaustücke abgleiten und die Riegel gegen die Kraft des Druckmittels aus dem Bereich des Einbaustückes heraus bringen. Die an der anderen Seite der Walze am Ständer angeordneten Riegel können dabei im Einbaustück vorgesehene Schlitze eingreifen oder gleichfalls durch Keilflächen ausweichbar gestaltet sein.

Der Erfindung liegt die Aufgabe zugrunde, die Vorrichtung der eingangs genannten Bauart wesentlich zu vereinfachen, und zwar sowohl hinsichtlich der Anzahl benötigter Bauteile als auch ihrer konstruktiven Ausbildung, mit dem Ziel, die Kosten für Fertigung, Montage und Wartung drastisch zu reduzieren.

Zur Lösung wird bei einer Vorrichtung der im Oberbegriff von Anspruch 1 genannten Art mit der Erfindung vorgeschlagen,
- daß das Zylindergehäuse in symmetrischer Anordnung zu beiden Seiten einer es senkrecht schneidenden Ebene Austritte für eine nach beiden Seiten austretbar geführte Kolbenstange mit einem etwa mittig daran befestigten, beidseitig beaufschlagbaren Kolben aufweist,
- daß die Riegelplatte und Riegelführung eine zumindest der Länge der Kolbenstange sowie der Breite des Zylindergehäuses entsprechende fensterartige Ausnehmung aufweist, und
- daß das Zylindergehäuse innerhalb dieser Ausnehmung mit losem Kontakt der Kolbenstangenenden an beiden zur Bewegungsrichtung der Riegelplatte quer verlaufenden, einander entgegengerichteten Flächen der Ausnehmung auf der Montageebene fixiert oder bei Integration in CVC-Verschiebeblöcken an einer der Kolbenstangen-Austrittsflächen befestigt ist.

Mit der erfindungsgemäßen Ausführung der Vorrichtung ergeben sich gegenüber der bekannten Ausführung folgende Vorteile:
a) eine wesentliche Reduzierung der Bauhöhe, dadurch ein verbessertes Platzangebot für Gerüstverrohrung und Anordnung anderer Bauteile, sowie die Möglichkeit der Integration in CVC-Vorschiebesysteme.
b) die unmittelbare Krafteinleitung der Kolbenstangenenden in die Riegelplatte in beiden Bewegungsrichtungen vermeidet ein schädliches Kippmoment der Riegelplatte in ihrer Führung, die infolgedessen leichtgängig, verschleißarm und wartungsfreundlich ist und in keinem Fall zum Klemmen neigt. Insgesamt wird dadurch die Vorrichtung servicefreundlicher bei unproblematischer Austauschbarkeit der Riegelplatten des Zylinders.
c) infolge Bauteilreduzierung ergibt sich eine Einsparung von
   - Zylinderhalterung
   - Stangenkopf mit Gelenklager
   - Stützbock
   - Bolzen und Sicherungselementen
   - Spezialschrauben und Scheiben
   - Arbeitszylinder mit Schwenkzapfen
   - Hydraulikschläuchen
d) ein im Detail stark vereinfachter Arbeitszylinder
   - ohne Dämpfung
   - ohne Gelenklager
   - mit einer Kolbenstange ohne Gewinde
   - mit vereinfachtem Zylinderkörper ohne Ansätze.

Beim Einsatz der Vorrichtung in bekannten CVC-Verschiebesystemen übernimmt der Verschiebeblock selbst die Riegelführung.

Vorteilhafte Ausgestaltungen sind entsprechend den Unteransprüchen vorgesehen. Weitere Einzelheiten, Merkmale und Vorteile der Erfindung ergeben sich aus der nachstehenden Erläuterung eines in den Zeichnungen schematisch dargestelltem Ausführungsbeispieles.

Es zeigen:
- Fig. 1: in Seitenansicht und teilweise im Schnitt eine Ausführung der Vorrichtung nach dem Stand der Technik,
- Fig. 2: im Schnitt sowie in Seitenansicht eine Ausführung der Vorrichtung nach der Erfindung,
- Fig. 3: die Vorrichtung gemäß Fig. 2 in Draufsicht,
- Fig. 4: eine Ansicht eines Walzenständers von der Seite mit am Ständer angeordneten Vorrichtungen für die Stützwalzenverriegelung,
- Fig. 5a: die Vorrichtung mit Anordnung in einem CVC-Verschiebesystem bei Verriegelung mit dem Festblock im Schnitt,
- Fig. 5b: die Vorrichtung gemäß Fig. 5a bei Verriegelung mit dem Arbeitswalzenbaustück im Schnitt.

Bei der in Figur 1 gezeigten Ausführung einer Vorrichtung zur axialen Verriegelung von Stütz-, Arbeits- und/oder Zwischenwalzen nach dem Stand der Technik weist diese eine an der Montageebene (z-z) eines Walzenständers (4) angeordnete Riegelplatte (11) auf, die in der zwischen der Ebene (z-z) und den Führungselementen (13) ausgebildeten Führung in Richtung des Doppelpfeiles (14) verschiebbar und beispielsweise in eine Eingriffvertiefung (40) im Einbaustück einer Walze eingreifbar ausgebildet ist. Auf der Riegelplatte (11) ist ein Gabelkopf (34) angeordnet, während entgegengesetzt dazu an der Montageebene (z-z) des Walzenständers (4) ein Stützbock (36) vorgesehen ist. Zwischen diesen ist die hydraulische Kolben/Zylinder-Einheit mit dem Zylindergehäuse (21) mit Schwenkstange, Stangenkopf und Gelenklager (35) und (37) gelenkig angeordnet. Diese Anordnung weist die vorstehend angegebenen Nachteile auf.

In den Figuren 2 und 3 ist eine verbesserte und vereinfachte Vorrichtung in einer der Erfindung entsprechenden Ausführung gezeigt und aus deren Zusammenschau erkennbar. Bei dieser Ausführung weist das Zylindergehäuse (21) in symmetrischer Ausbildung zu beiden Seiten einer es senkrecht schneidenden Ebene (y-y) Austritte (22, 23) für eine in beiden Bewegungsrichtungen gemäß dem Doppelpfeil (14) austretbar geführte verlängerte Kolbenstange (24) mit einem etwa mittig daran befestigten, beidseitig beaufschlagbaren Kolben (25) auf.

Die Riegelplatte (11) und die Riegelführung (10) weisen eine zumindest der Länge der Kolbenstange (24) sowie der Breite des Zylindergehäuses (21) entsprechende fensterartige Ausnehmung (1) auf.

Innerhalb von dieser Ausnehmung (1) ist das Zylindergehäuse (21) mit losem Kontakt beider Kolbenstangenenden (26, 27) an beiden zur Bewegungsrichtung der Riegelplatte quer verlaufenden, einander entgegengerichteten Flächen (2, 3) angeordnet. Es ist mit einer Zentrierung (15) am Walzenständer (4) oder an einer anderen Montageebene fixiert.

In der gezeigten Stellung ist die Riegelplatte (11) nach Links durch die Kolbenstange (24) bzw. das Kolbenstangenende (26) vorgeschoben und greift z. B. in eine Ausnehmung (40) eines Einbaustückes (41) einer Walze, beispielsweise einer Stützwalze, ein.

Aus der Figur 2 ist die gegenüber dem Stand der Technik wesentlich reduzierte Bauhöhe sowie die unmittelbare Krafteinleitung der Kolbenstange (24) in die Riegelplatte (11) besonders deutlich erkennbar. Ebenfalls deutlich erkennbar ist aus den Figuren 2 und 3, daß die erfindungsgemäße Ausführung der Vorrichtung eine wesentliche Reduzierung von Bauteilen zur Folge hat.

Aus der Figur 3 ist insbesondere die Anordnung der Ausnehmung (1) in der Riegelplatte (11) und in der Riegelführung (10) zu erkennen. Im gezeigten Ausführungsbeispiel ist die Verschiebeposition der Riegelplatte (11) nach links durch die aus dem Zylindergehäuse (21) nach links austretende Kolbenstange (24) erkennbar. Diese stützt sich lose mit dem Kolbenstangenende (26) gegen die Fläche (2) der Ausnehmung (1) in der Riegelplatte (11) ab, während das entgegengesetzte Kolbenstangenende (27) in losem Kontakt mit der Fläche (3) der Ausnehmung (1) mitläuft. Mit der Ziffer (4) ist die Oberfläche des Walzenständers oder eine andere Montageebene angedeutet, je nachdem, an welchem Teil des Walzgerüstes oder anderen Systemen die Vorrichtung angeordnet ist.

Aus der Draufsicht der Figur 3 ist deutlich zu erkennen, daß die Riegelplatte (11) ohne mechanische Verbindung mit der Kolben/Zylinder-Einheit (20, 21) bzw. mit deren Kolbenstangenenden (26, 27) unmittelbar zusammenwirkbar ausgebildet ist.

Bei einer bevorzugten Ausbildung der Vorrichtung kann von der Maßnahme Gebrauch gemacht sein, daß das Zylindergehäuse (21) im oberen Bereich Strömungskanäle (16, 17) für ein Arbeitsmedium und im unteren Bereich einen in eine kompatible Zentriervertiefung (5) eingreifbaren Zentrieransatz (15) aufweist, wie dies in Fig. 2 gezeigt ist. Die Kolbenstangenführung (19) mit Haltedeckel (18) ist dabei wartungsfreundlich angeordnet.

Und schließlich kann mit großem Vorteil vorgesehen sein, daß die Riegelplatte (11) Schmiermittelkanäle (8, 9) zur Ausbildung einer hydrostatischen Schmiermittel-Gleitschicht aufweist. Damit wird die Gleitreibung zwischen Riegelplatte (11) und Führung (4, 10) nahezu aufgehoben und ein leichtes Gleiten bei praktisch wartungsloser und unbegrenzter Verfügungsbereitschaft der Vorrichtung erreicht. Die Schmiermittelkanäle (8, 9) sind sowohl aus der Figur 2, als auch aus der Figur 3 und darin insbesondere in ihrer Anordnung quer zur Bewegungsrichtung der Riegelplatte (11) nach dem Pfeil (14) erkennbar.

In der Figur 4 ist eine beispielhafte Anordnung zweier Vorrichtungen (50, bzw. 51) zur axialen Verriegelung von Stützwalzen (31, 32) gezeigt. Daraus ist zu ersehen, daß sich die Vorrichtungen (50 bzw. 51) infolge ihrer unkomplizierten Bauart problemlos in das Walzgerüst oder andere Systeme integrieren Lassen und dort mit geringem Aufwand und Bauvolumen anordenbar sind.

Die in den Figuren 2 und 3 gezeigte Ausführung der Vorrichtung nach der Erfindung ist Lediglich beispielhafter Art, wobei auch geänderte Ausführungen unter den Schutzumfang der Erfindung fallen, sofern sie dem Konstruktionsprinzip des Hauptanspruchs entsprechen.

In den Figuren 5a und 5b ist eine Anordnung der Verriegelungsvorrichtung innerhalb einer CVC-Verschiebeeinrichtung gezeigt. Dabei wird die Riegelplatte (11) unmittelbar in einer Ausnehmung (54) des Verschiebeblocks (53) durch die Kolbenstange (24) des Zylindergehäuses (21) hydraulisch oder pneumatisch in der einen oder anderen Richtung des Doppelpfeils (55) geführt und bewegt und greift mit einem ihrer Enden (56) bzw. (57) einmal in die Ausnehmung (51) des Arbeitswatzen-Baustücks (50) oder zum anderenmal in die Ausnehmung (58) des Festblocks (52) ein. Bei dieser Anordnung ist das Zylindergehäuse (21) sehr vorteilhaft an einer der Kolbenstangen-Austrittsflächen (60) befestigt. Diese ist im gezeigten Beispiel ein breiter Flansch (60), der beidseitig auf Schultern des Verschiebeblocks (53) innerhalb der Ausnehmung (51) aufliegt und mit diesem beispielsweise verschraubt ist.

Die Riegelplatte (11) verriegelt so während des Walzbetriebes den Verschiebeblock (53) mit dem Arbeitswalzenbaustück (50). Beim Walzenwechsel kann der Verschiebeblock (53) mit dem Festblock (52) verriegelt werden, wodurch dessen ungewollte Bewegung verhindert wird (Fig. 5b).

## Patentansprüche

1. Vorrichtung zur axialen Verriegelung von Stütz-, Arbeits- und/oder Zwischenwalzen in einem Walzgerüst oder anderen Systemen mit Verriegelungscharakteristik, beispielsweise einem CVC-Walzgerüst, mit einer für Stützwalzen (31, 32) am Walzenständer (4) und für Arbeits- und Zwischenwalzen am Biegesystem oder Walzenständer befestigbaren, eine Riegelplatte (11) aufweisenden Riegelplattenführung (10) sowie mit einer für die Betätigung der Riegelplatte (11) einerseits an dieser und andererseits am Walzenständer (4) oder einer anderen Montageebene angreifbar angeordneten hydraulischen Kolben/Zylinder-Einheit mit einem Zylindergehäuse (21), wobei das Zylindergehäuse (21) in symmetrischer Ausbildung zu beiden Seiten einer es senkrecht schneidenden Ebene (y-y) Austritte (22, 23) für eine nach beiden Seiten austretbar geführte Kolbenstange (24) mit einem etwa mittig daran befestigten, beidseitig beaufschlagbaren Kolben (25) aufweist,
**dadurch gekennzeichnet,**
- **dass** die Riegelplatte (11) und Riegelführung (10) eine zumindest der Länge der Kolbenstange (24) sowie der Breite des Zylindergehäuses (21) entsprechende fensterartige Ausnehmung (1) aufweist, und
- **dass** das Zylindergehäuse (21) innerhalb dieser Ausnehmung (1) mit losem Kontakt der Kolbenstangenenden (26, 27) an beiden zur Bewegungsrichtung der Riegelplatte (11) quer verlaufenden, einander entgegengerichteten Flächen (2, 3) der Ausnehmung (1) auf der Oberfläche der jeweiligen Montageebene (4) fixiert oder bei Integration in CVC-Verschiebeblöcken (53) an einer der Kolbenstangen-Austrittsflächen (60) befestigt ist.

2. Vorrichtung nach Anspruch 1, **dadurch gekennzeichnet, dass** bei deren Einsatz in CVC-Verschiebesystemen der Verschiebeblock (53) selbst die Riegelführung übernimmt.

3. Vorrichtung nach Anspruch 1 oder 2, **dadurch gekennzeichnet, dass** die Riegelplatte (11) ohne mechanische Verbindung mit der Kolben/Zylinder-Einheit (20) bzw. mit deren Kolbenstangenenden (26, 27) zusammenwirkbar ausgebildet ist.

4. Vorrichtung nach einem oder mehreren der Ansprüche 1 bis 3, **dadurch gekennzeichnet, dass** das einteilige Zylindergehäuse (21) Strömungskanäle im oberen Bereich (16, 17) für ein Arbeitsmedium und im unteren Bereich einen in eine kompatible Zentriervertiefung (5) eingreifbaren Zentrieransatz (15) aufweist.

5. Vorrichtung nach einem oder mehreren der Ansprüche 1 bis 4, **dadurch gekennzeichnet, dass** die Riegelplatte (11) Schmiermittelkanäle (8, 9) zur Ausbildung einer hydrostatischen Schmiermittel-Gleitschicht aufweist.

## Claims

1. Device for axial locking of backing rolls, working rolls and/or intermediate rolls in a roll stand or other systems with a locking characteristic, for example a CVC roll stand, with a locking plate guide (10), which comprises a locking plate (11) and which is fastenable to the roll housing (4) in the case of backing rolls (31, 32) and to the bending system or roll housing in the case of working and intermediate rolls, as well as with a hydraulic piston-cylinder unit, which for actuation of the locking plate (11) is arranged to be engageable on the one hand at this plate and on the other hand at the roll stand (4) or another mounting plane, with a cylinder housing (21), wherein the cylinder housing (21) has, in symmetrical formation at both sides of a plane (y-y) intersecting it perpendicularly, exits (22, 23) for a piston rod (24) which is guided to be able to exit at both ends, with a piston (25) fastened approximately centrally thereto and loadable at both sides, **characterised in that**
- the locking plate (11) and locking guide (10) have a window-like recess (1) corresponding at least with the length of the piston rod (24) as well as the width of the cylinder housing (21) and
- the cylinder housing (21) is fixed on the surface of the respective mounting plane (4) within this recess (1) by loose contact of the piston rod ends (26, 27) at the two mutually juxtaposed surfaces (2, 3), which extend transversely to the direction of movement of the locking plate (11), of the recess (1) or is fastened to one of the piston rod exit surfaces (60) in the case of integration in CVC slide blocks (53).

2. Device according to claim 1, **characterised in that** in the case of use thereof in CVC displacing systems the slide block (53) itself takes over the lock guidance.

3. Device according to claim 1 or 2, **characterised in that** the locking plate (11) is formed to be co-operable, without mechanical connection, with the piston-cylinder unit (20) or with the piston rod ends (26, 27) thereof.

4. Device according to one or more of claims 1 to 3, **characterised in that** the unitary cylinder housing (21) has flow channels in the upper region (16, 17) for a working medium and has in the lower region a centring projection (15) engagable in a compatible centring depression (5).

5. Device according to one or more of claims 1 to 4, **characterised in that** the locking plate (11) has lubricant channels (8, 9) for formation of a hydrostatic lubricant slide layer.

## Revendications

1. Dispositif de blocage axial de cylindres d'appui, de cylindres de travail et/ou de cylindres intermédiaires dans une cage de laminoir ou dans d'autres systèmes à caractéristique de blocage, par exemple une cage de laminoir CVC, comportant un guidage (10) qui comprend une plaque de blocage (11) et qui est susceptible d'être fixé sur le montant de cage (4) pour des cylindres d'appui (31, 32) et sur le système de cintrage ou sur le montant de cage pour des cylindres de travail et des cylindres intermédiaires, et comportant une unité à piston-et-cylindre hydraulique qui est agencée d'une part sur la plaque de blocage (11) pour actionner celle-ci et d'autre part sur le montant de cage (4) ou sur un autre plan de montage et qui comprend un boîtier de cylindre (21), le boîtier de cylindre (21) comprenant, en réalisation symétrique des deux côtés d'un plan (y-y) qui le recoupe perpendiculairement, des sorties (22, 23) pour une tige de piston (24) guidée de manière à pouvoir sortir vers les deux côtés et comprenant un piston (25) fixé sur ladite tige approximativement au centre et susceptible d'être sollicité des deux côtés,
**caractérisé en ce que**
- la plaque de blocage (11) et le guidage de blocage (10) présentent un évidement (1) en forme de fenêtre correspondant au moins à la longueur de la tige de piston (24) ainsi qu'à la largeur du boîtier de cylindre (21), et
- le boîtier de cylindre (21) est fixé, à l'intérieur de cet évidement (1) avec un contact lâche des extrémités (26, 27) de la tige de piston, sur les deux surfaces mutuellement opposées (2, 3) de l'évidement (1) et s'étendant transversalement à la direction de déplacement de la plaque de blocage (11), sur la surface du plan de montage respectif (4) ou est fixé sur l'une des surfaces de sortie de tige de piston (60) lors d'une intégration dans des blocs de déplacement CVC (53).

2. Dispositif selon la revendication 1, **caractérisé en ce que** lors de son utilisation dans des systèmes de déplacement CVC, le bloc de déplacement (53) assure lui-même le guidage de blocage.

3. Dispositif selon l'une ou l'autre des revendications 1 et 2, **caractérisé en ce que** la plaque de blocage (11) est réalisée de manière à pouvoir coopérer sans liaison mécanique avec l'unité à piston-et-cylindre (20) ou avec ses extrémités de tige de piston (26, 27).

4. Dispositif selon l'une ou plusieurs des revendications 1 à 3,
**caractérisé en ce que** le boîtier de cylindre (21) réalisé d'un seul tenant comprend des canaux d'écoulement dans la zone supérieure (16, 17) pour un fluide de travail et un talon de centrage (15) susceptible de s'engager dans un renfoncement de centrage compatible (5) dans la zone inférieure.

5. Dispositif selon l'une ou plusieurs des revendications 1 à 4,
**caractérisé en ce que** la plaque de blocage (11) comprend des canaux à lubrifiant (8, 9) pour réaliser une couche de glissement à lubrifiant hydrostatique.
